# EUROPÄISCHE PATENTSCHRIFT

(11) **EP 2 540 913 B1**
(45) Veröffentlichungstag und Bekanntmachung des Hinweises auf die Patenterteilung: **30.09.2015**
(21) Anmeldenummer: 12174323.1
(22) Anmeldetag: 29.06.2012
(51) Int. Cl.: E01F 15/08

(54) **Schutzwand aus einzelnen Schutzwandelementen zur Sicherung von Verkehrswegen**
Protective wall comprising individual protective wall elements for securing traffic routes
Paroi de protection à partir d'éléments de paroi de protection individuels afin de sécuriser les voies de circulation

(30) Priorität: 01.07.2011 DE 202011104387 U
(43) Veröffentlichungstag der Anmeldung: 02.01.2013
(73) Patentinhaber: Luther, Horst, 55765 Birkenfeld (DE)
(72) Erfinder: Luther, Horst, 55765 Birkenfeld (DE)
(74) Vertreter: Lemcke, Brommer & Partner Patentanwälte Partnerschaft mbB

(56) Entgegenhaltungen:
- EP-A1- 0 311 015
- EP-B1- 1 927 699
- WO-A1-2007/036239
- DE-B3-102007 023 788
- DE-B3-102007 048 304
- DE-U1-202010 001 863
- FR-A1- 2 714 406
- US-A1- 2010 290 832

## Beschreibung

Die vorliegende Erfindung betrifft eine vorzugsweise mobile Schutzwand nach dem Oberbegriff des Anspruchs 1, die aus miteinander im Bereich ihrer Endstirnseiten verbundenen Schutzwandelementen gebildet ist, zur Sicherung von Verkehrswegen, insbesondere zur temporären Sicherung im Bereich von Baustellen, sowie zum Schutz von Personen oder Einrichtungen neben der Straße, bei der die Schutzwandelemente einen plattenförmigen, zumindest teilweise offenen oder zumindest teilweise geschlossenen Wandkörper aufweisen, vorzugsweise aus Beton, Metall, Kunststoff oder Verbindungen dieser Werkstoffe.

Schutzwandkonstruktionen aus einer Vielzahl einzelner Schutzwandelemente sind dem Fachmann bekannt und dienen vorzugsweise zur Sicherung von Verkehrswegen, insbesondere zur temporären oder dauerhaft-stationären Sicherung im Bereich von Baustellen, Arbeitsstellen und Straßen oder dergleichen. Sie werden weiterhin eingesetzt zum Schutz von oder gegen von der Fahrbahn abkommende(n) Fahrzeuge(n) und zum Schutz von Personen oder besonderen Einrichtungen neben einer Straße.
Eine Schutzwand gemäß dem Oberbergiff des Anspruchs 1 ist beispielsweise aus der DE 10 2007 023 B3 bekannt.
Weiterhin ist beispielsweise aus der DE 91 06 411 U1 eine so genannte Trennschwelle für Straßenverkehrsbereiche bekannt, die eine längliche Fußplatte mit einer sich darin in Längsrichtung erstreckenden Ausnehmung aufweist, in die eine von der Fußplatte hochstehende Trennplatte eingesetzt ist.

Aus der US 2005/0201828 A1 ist eine vorgefertigte Straßenmittenwand bekannt, zu deren Herstellung eine Reihe von Einzelblöcken vertikal auf einem Fußelement übereinandergestapelt und mit in fluchtende vertikale Durchbrüche der Einzelblöcke eingebrachten Schraubmitteln gesichert wird.

Die DE 1 784 011 beschreibt eine Leiteinrichtung für Straßen, Brücken oder dergleichen aus Betonblöcken, die jeweils aus einem der Fahrbahn zugekehrten Frontblock und einem dahinter angeordneten Stützblock bestehen.

Die WO 93/12300 A1 offenbart ein Schutzwandelement mit einem nach unten hin verbreiterten Basiselement und einem seitlich auf bzw. in das Basiselement einschiebbaren Aufsatzelement.

Aus der DE 1 908 636 ist eine transportable Leitvorrichtung beispielsweise zur Trennung von Fahrbahnen bekannt, die mindestens zwei mit Abstand voneinander aufstellbare Stützpfeiler aufweist, die mit vertikal verlaufenden Nuten versehen sind, wobei eine Wand von oben in die sich gegenüberliegenden Nuten der Stützpfeiler einschiebbar ist.

Die DE 26 40 910 offenbart eine als Lärmschutzwand und Leiteinrichtung dienende Schutzwand, die kastenförmige Elemente mit seitlichen Blechwänden aufweist, von denen mindestens eine mit einer horizontal verlaufenden Wellung oder dergleichen versehen ist, wobei die kastenförmigen Elemente zum Erreichen der gewünschten Höhe und Länge übereinander und hintereinander angeordnet sind.

Die DE 30 12 681 C2 offenbart eine Gleitschwelle zur Sicherung von Verkehrswegen aus kettenartig unter Verwendung von Kupplungsgliedern zusammengesetzten Betonfertigteilen.

Die EP 1 927 699 B1 beschreibt eine Verkehrsleitwand, bei der die Wandelemente über Querbohrungen und Schraubbolzen an vertikalen Profilelementen gesichert sein können.

Um die Zulassung für die Verwendung im Straßenverkehr zu erhalten, müssen Schutzwandsysteme heutzutage strenge Anforderungen erfüllen, welche sich insbesondere auf die maximale Durchbiegung einer Schutzwand bei Anfahrversuchen mit Fahrzeugen bestimmter Gewichtsklassen (Pkw, Lkw) beziehen. Außerdem müssen derartige Schutzwandsysteme kostengünstig herstellbar, leicht auf- und wieder abbaubar und mehrfach wieder verwendbar sein. Des Weiteren soll eine sichere Aufstellung und Funktion auch bei nicht konstanter Steigung bzw. Neigung des Aufstell-Untergrunds, beispielsweise an Kuppen oder in Senken, gewährleistet sein.

Der Erfindung liegt die Aufgabe zugrunde, eine Schutzwand bzw. entsprechende Schutzwandelemente sowie Aufstell- und Verbindungsvorrichtungen hierfür anzugeben, welche den heutigen Anforderungen an die zu gewährleistende Rückhaltefunktion gerecht werden und welche zugleich günstig herstellbar, leicht montierbar und vielfach wieder verwendbar sind, wobei sie zugleich eine sichere Aufstellung und Funktion auch bei nicht konstanter Steigung bzw. Neigung des Aufstell-Untergrunds, beispielsweise an Kuppen oder in Senken, gewährleisten.

Diese Aufgabe wird erfindungsgemäß gelöst durch eine Schutzwand mit den Merkmalen des Anspruchs 1.

Vorteilhafte Weiterbildungen der Erfindung sind jeweils Gegenstand von Unteransprüchen, deren Wortlaut hiermit durch ausdrückliche Bezugnahme in die Beschreibung aufgenommen wird, um unnötige Textwiederholungen zu vermeiden.

Eine erfindungsgemäße Schutzwand aus miteinander im Bereich ihrer Endstirnseiten verbundenen Schutzwandelementen zur Sicherung von Verkehrswegen, insbesondere zur temporären Sicherung im Bereich von Baustellen sowie zum Schutz von Personen oder Einrichtungen neben der Straße, bei der die Schutzwandelemente einen plattenförmigen, zumindest teilweise offenen oder zumindest teilweise geschlossenen Wandkörper, vorzugsweise aus Beton, Metall, Kunststoff oder Verbindungen dieser Werkstoffe, aufweisen, zeichnet sich dadurch aus, dass der Wandkörper an seiner Unterseite, die im aufgestellten Zustand der Schutzwand einem im Wesentlichen ebenen Untergrund zugewandt ist, eine Querschnittsverbreiterung quer zur Längserstreckung des betreffenden Schutzwandelements besitzt, und dass in dem Wandkörper wenigstens eine im Wesentlichen in Längsrichtung des betreffenden Schutzwandelements orientierte Verbindungsstruktur vorhanden ist, die mit einer entsprechenden Verbindungsstruktur eines benachbarten Schutzwandelements derart zusammenwirkt, dass die benachbarten Schutzwandelemente durch Einbringen eines Spann- und Verbindungsmittels, vorzugsweise Schraubmittel, im Bereich der genannten Verbindungsstrukturen lösbar-einstellbar in Längsrichtung gegeneinander verspannt oder verspannbar sind.

Die genannte Verspannung/Verschraubung bildet in Längsrichtung der Schutzwand ein in seiner Rückhaltewirkung verstellbares Zugband, was eine grundlegende Eigenschaft der vorliegenden Erfindung darstellt. Außerdem wird so die kraftschlüssige Verbindung zwischen den einzelnen Schutzwandelementen gewährleistet.

Im Bereich der genannten Querschnittvergrößerung können die einzelnen Schutzwandelemente eine im Wesentlichen rechtwinklig bezogen auf Wandkörper orientierte Erstreckung nach außen aufweisen, die zum Aufstellen der Schutzwandelemente dient, um die Aufstellfläche zu vergrößern.

Eine erste Weiterbildung der erfindungsgemäßen Schutzwand sieht vor, dass die zu verbindenden Endstirnseiten zweier Schutzwandelemente komplementär ausgebildet sind, vorzugsweise und ohne Beschränkung zumindest abschnittsweise eben, und insbesondere beim Verspannen direkt aneinander in Anlage treten. Mögliche andere Ausgestaltungen der zu verbindenden Endstirnseiten umfassen schräge, abgestufte und verzahnte Ausbildungen.

Dabei können die Schutzwandelemente im Bereich ihrer Querschnittsvergrößerungen oder Querschnittsverbreiterungen gegeneinander gesetzt sein, um die Stabilität der Schutzwand zu erhöhen. Außerdem sorgt die Querschnittsvergrößerung für eine verbreiterte Aufstellfläche, wie bereits angemerkt wurde.

Erfindungsgemäß ist weiter vorgesehen, dass der Wandkörper eines Schutzwandelements im Bereich der genannten Querschnittsvergrößerung an seiner Unterseite wenigstens ein flaches Aufstellflächenelement aufweist, vorzugsweise wenigstens zwei in Querrichtung des Schutzwandelements voneinander beabstandete Aufstellflächenelemente, welches bzw. welche höchst vorzugsweise im endständigen Bereich des Schutzwandelements angeordnet ist bzw. sind. Hierdurch lässt sich der entsprechende Stoßbereich der Schutzwandelemente vergrößern, was zu einer weiter erhöhten Stabilität der Schutzwand führt. Vorteilhafter Weise ist das Aufstellflächenelement aus einem geeigneten Material mit einer Dicke von mindestens 10 mm gebildet.

Es ist erfindungsgemäß außerdem vorgesehen, dass das Aufstellflächenelement in der Längsrichtung ein Übermaß gegenüber einer Fläche der Endstirnseite des betreffenden Schutzwandelements aufweist. Die Stoßverbindung in Querrichtung erfährt so eine weitere Verstärkung durch die in Längsrichtung wirksame Verspannung (Verschraubung).

Außerdem kann bei einer Weiterbildung der erfindungsgemäßen Schutzwand vorgesehen sein, dass der Wandkörper eines Schutzwandelements wenigstens eine Ausnehmung aufweist, die zur im Wesentlichen formschlüssigen Aufnahme eines Profilelements ausgebildet und dabei vorzugsweise im oberen Bereich der Schutzwandelemente angeordnet ist. Das genannte Profilelement ragt im aufgenommenen Zustand derart aus dem betreffenden Schutzwandelement heraus, dass es in der entsprechenden Ausnehmung eines benachbarten Schutzwandelements aufgenommen oder aufnehmbar ist. Die Anordnung des Profilelements, insbesondere in Form eines Bolzen, kann vorzugsweise lose erfolgen. Es bildet eine Verstärkung der Verbindung im Kopfbereich gegen seitliche Belastungen der Schutzwand.

Die Schutzwandelemente können aufgrund der lösbar-einstellbaren Verspannung untereinander in der Längsrichtung derart flexibel eingesetzt werden, dass Unebenheiten des Aufstelluntergrunds ausgeglichen werden, indem zwischen den Endstirnseiten der Schutzwandelemente ein Winkel > 0° zugelassen bzw. realisiert wird.

Die Schutzwandelemente können aufgrund der lösbar-einstellbaren Verspannung wiederum untereinander in der Längsrichtung derart flexibel eingesetzt werden, dass Unebenheiten des Aufstelluntergrunds ausgeglichen werden, indem zwischen den Flächen der Endstirnseiten der Schutzwandelemente ein Winkel > 0° zugelassen bzw. realisiert wird. Die Aufstellung auf den erwähnten Fußelement erleichtert diese Art des Terrainausgleichs.

Eine andere Weiterbildung des Schutzwandelements zeichnet sich aus durch eine Ausnehmung in dem Wandkörper, wobei vorzugsweise im Bereich der Ausnehmung wenigstens ein erstes Anhebe- und Transportelement vorgesehen ist, um das Schutzwandelement leicht und sicher abheben, installieren und verladen zu können.

Eine andere Weiterbildung des Schutzwandelements ist dadurch gekennzeichnet, dass das horizontale Verbindungselement eine rinnenförmige Ausnehmung umfasst.

Vorzugsweise erstreckt sich die genannte Ausnehmung im Wesentlichen über die gesamte Längsschmalseite des Wandkörpers.

Eine wieder andere Weiterbildung des Schutzwandelements ist dadurch gekennzeichnet, dass die rinnenförmige Ausnehmung jeweils seitlich durch einen Schenkel eines L-Profilelements definiert ist, welches vorzugsweise in einem metallischen Werkstoff, wie Stahl, ausgebildet ist und dessen jeweils anderer Schenkel sich senkrecht zur Plattenebene des Schutzwandelements nach außen erstreckt. Die nach außen weisenden Schenkel des L-Profils stellen eine besondere Form der bereits erwähnten Querschnittsverbreiterung dar und können zum Aufstellen des Schutzwandelements dienen.

Außerdem kann vorgesehen sein, dass die rinnenförmige Ausnehmung weiterhin im Wesentlichen durch das Material des Wandkörpers selbst definiert ist.

Weiterhin kann aus Gründen der Stabilität und Haltbarkeit vorgesehen sein, dass innerhalb des Wandkörpers - wenn dieser zumindest teilweise z.B. in Beton oder einem anderen geißfähigen und härtbaren Material ausgebildet ist - Bewehrungsstrukturen angeordnet sind, vorzugsweise aus Metall oder faserverstärktem Kunststoff, welche sich höchst vorzugsweise zumindest in Längsrichtung des Wandkörpers zwischen den vertikalen Verbindungselementen desselben erstrecken. Der Wandkörper kann jedoch auch zaunartig offen ausgebildet sein.

Es kann auch vorgesehen sein, dass an der Oberseite des Wandkörpers, welche der genannten rinnenförmigen Ausnehmung gegenüber liegt, wenigstens ein zweites Anhebe- und Transportelement vorgesehen ist, vorzugsweise in Form einer Aussparung mit Gegenstück für einen Exzenter- oder Hakengreifer, um eine einfache Handhabbarkeit der Schutzwandelemente zu erreichen.

Eine wieder andere Weiterbildung des Schutzwandelements zeichnet sich aus durch wenigstens eine Vertiefung in der Außenfläche des Wandkörpers, in der zumindest ein Reflektorelement angeordnet ist. Reflektorelemente können insbesondere auch im Bereich der erwähnten nach außen weisenden Schenkel des L-Profils oder allgemein und ohne Beschränkung im Bereich der Querschnittsverbreitung angeordnet sein.

Der plattenförmige Wandkörper des erfindungsgemäßen Schutzwandelements besteht - wie erwähnt - vorzugsweise im Wesentlichen aus Beton, um die erforderliche Masse zur Aufnahme von hohen Aufprallenergien bereitzustellen. Die weiteren Bestandteile des Schutzwandelements sind im Rahmen einer anderen Weiterbildung der vorliegenden Erfindung ebenfalls vorzugsweise in einem metallischen Werkstoff, wie Stahl, ausgebildet, um für das Gesamtsystem die erforderliche Standsicherheit und Nachgiebigkeit beim Anprall von Fahrzeugen zur Vermeidung von Personenschäden zu gewährleisten.

In einer höchst bevorzugten Weiterbildung der vorliegenden Erfindung ist vorgesehen, dass sowohl die Aufstell- und Verbindungsvorrichtung als auch das Schutzwandelement einen Durchbruch aufweist. Die Vorspannung der so ermöglichten horizontalen Verschraubung von zwei Schutzwandelementen in Längsrichtung erfüllt im Falle eines Anpralls in spezieller Weise die allen Ausgestaltungen der vorliegenden Erfindung gemeine Funktion eines so genannten Zugbandes, welches dabei jeweils vorzugsweise im oberen Bereich der Schutzwandelemente realisiert ist.

Im unteren Bereich der einzelnen Schutzwandelemente sind im Zuge einer anderen Weiterbildung der Erfindung vorzugsweise die bereits erwähnten nach außen abgewinkelten L-Profilelemente angeordnet, deren im unteren Bereich der Schutzwandelemente nach außen weisender Schenkel auch befahrbar ist, um beim Anprall einem Kippen des Systems zusätzlich entgegenzuwirken.

Innerhalb des Wandkörpers des Schutzwandelements sind Bewehrungsstrukturen vorgesehen, die vorzugsweise aus feuerverzinktem Stahl alternativ jedoch auch aus faserverstärktem Kunststoff oder dergleichen bestehen können.

Im oberen Bereich der Schutzwandelemente können verschiedenartige Anhebe- und Transportelemente vorgesehen sein, worauf ebenfalls bereits hingewiesen wurde, welche einerseits die Montage oder Demontage der erfindungsgemäßen Schutzwand erleichtern und darüber hinaus auch Notmaßnahmen ermöglichen, beispielsweise den Ein- und Ausbau von Schutzwandelementen durch Notdienste wie THW, Feuerwehr oder dergleichen.

Die Aufstellflächenelemente können insbesondere das Abfließen von Regenwasser ermöglichen.

Um die Erkennbarkeit einer erfindungsgemäßen Schutzwand bei Nacht zu verbessern, können in Längsrichtung rechtwinklig im Fußbereich und an der Senkrechten der Schutzwandelemente Reflektoren mit retroreflektierender Wirkung angebracht sein. Um die Haltbarkeit insbesondere bei Berührung der Schutzwand durch Lkw-Reifen zu verbessern, können die Reflektoren in Vertiefungen befestigt (verklebt und/oder verschraubt) sein, so dass ein Abscheren der Befestigungen weitestgehend ausgeschlossen ist. Ein bevorzugter Reflektorabstand in Längsrichtung beträgt 1,5 m.

Im oberen Bereich der einzelnen Schutzwandelemente können Einrichtungen vorgesehen sein, um die vertikale Montage von aufzusetzenden Einrichtungen, wie Blendschutzelemente oder dergleichen, zu ermöglichen.

Das vorgeschlagene Schutzwandsystem zeichnet sich bei relativ geringem Gewicht und Volumen gegenüber anderen Systemen durch ökonomische Vorteile aus, welche insbesondere auf einem nur minimalen Verbrauch von Stahl und Beton beruhen, und erreicht dabei dennoch höchste Rückhaltewerte, um die Anforderungen der einschlägigen Normen zu erfüllen.

Besonders die gegenüber vorbekannten Systemen erreichte Einsparung von Gewicht und Volumen ist für Transport und Montage von Vorteil, insbesondere bei mobilen und temporären Einsätzen.

Die erfindungsgemäßen Schutzwandelemente können ohne Beschränkung eine Länge von etwa 6 m bei einer Höhe von zirka 50 cm aufweisen. Die Lebensdauer derartiger Schutzwandelemente beträgt etwa 9 bis 12 Jahre, wobei etwa 3 bis 4 Einsätze pro Jahr im Rahmen verschiedener Projekte vorgesehen sind. Erfindungsgemäße Schutzwände können im Mittel 5.000 bis 7.000 m lang sein.

Weitere Eigenschaften und Vorteile der vorliegenden Erfindung ergeben sich aus der nachfolgenden Beschreibung von Ausführungsbeispielen anhand der Zeichnung.
- Figur 1: zeigt schematisch das grundlegende Verbindungskonzept einer ersten Ausgestaltung der erfindungsgemäßen Schutzwand mit Schutzwandelementen in offener Bauweise;
- Figur 2: zeigt schematisch das grundlegende Verbindungskonzept der ersten Ausgestaltung der erfindungsgemäßen Schutzwand mit Schutzwandelementen in geschlossener Bauweise;
- Figur 3: zeigt schematisch den Blick auf die Endstirnseite eines Schutzwandelements gemäß Figur 1;
- Figur 4: zeigt in einer perspektivischen Gesamtansicht eine Weiterbildung des Schutzwandelements aus Figur 3;
- Figur 5: zeigt im Querschnitt eine alternative Ausgestaltung eines erfindungsgemäßen Schutzwandelements;
- Figur 6: zeigt perspektivisch einen ersten Schritt beim Verbinden zweier Schutzwandelemente gemäß Figur 4;
- Figur 7: zeigt perspektivisch einen zweiten Schritt beim Verbinden zweier Schutzwandelemente gemäß Figur 4;
- Figur 8: zeigt innerhalb eines erfindungsgemäßen Schutzwandelements vorhandene Bewehrungs- und Transportelemente in einer ersten Seitenansicht;
- Figur 9: zeigt in einem erfindungsgemäßen Schutzwandelement vorhandene Transport- und Bewehrungselemente in einer zweiten Seitenansicht;
- Figur 10: zeigt perspektivisch eine weitere Schutzwandstruktur aus zwei erfindungsgemäßen Schutzwandelementen;
- Figur 11: zeigt mögliche Anordnungen von Reflektoren bei einer erfindungsgemäßen Schutzwand;
- Figur 12: zeigt mögliche Anordnungen von Reflektoren bei einer erfindungsgemäßen Schutzwand;
- Figur 13: zeigt mögliche Anordnungen von Reflektoren bei einer erfindungsgemäßen Schutzwand;
- Figur 14: zeigt eine Konfiguration einer erfindungsgemäßen Schutzwand bei unebenem Aufstelluntergrund;
- Figur 15: zeigt eine andere Konfiguration einer erfindungsgemäßen Schutzwand bei unebenem Aufstelluntergrund;
- Figur 16: zeigt eine Seitenansicht einer erfindungsgemäße Ausgestaltung der Schutzwandelemente zur Schaffung einer Zug-Druckstoß-Verbindung;
- Figur 17: zeigt die Schutzwandelemente aus Figur 16 in der Draufsicht;
- Figur 18: zeigt eine Seitenansicht einer anderen speziellen Ausgestaltung der Schutzwandelemente zur Schaffung einer Zug-Druckstoß-Verbindung;
- Figur 19: zeigt die Schutzwandelemente aus Figur 18 in der Draufsicht;

In allen Figuren bezeichnen gleiche Bezugszeichen jeweils gleiche oder gleichwirkende Elemente.

Figur 1 zeigt eine erfindungsgemäße Schutzwand 38, die aus mehreren miteinander verbundenen Schutzwandelementen 17 gebildet ist, von denen in Figur 1 nur zwei exemplarisch dargestellt sind. Die Schutzwandelemente 17 sind zur Schaffung der Schutzwand 38 auf einem Untergrund 3 aufgestellt und im Bereich der Endstirnseiten 19, 20 ihrer jeweiligen Wandkörper oder Wandkörperelemente 18 in einem Verbindungsbereich VB miteinander verbunden. Die Verbindung erfolgt mittels in Längsrichtung der Schutzwand 38 angeordneter bzw. wirksamer Spann-/Verbindungsmittel 39, welche insbesondere, jedoch ohne Beschränkung, als Schraubbolzen ausgebildet sein können. Die Spann-/Verbindungsmittel 39 können bezogen auf den Untergrund 3 im oberen und/oder mittleren und/oder unteren Bereich der Schutzwandelemente 17 angeordnet sein. Die Spann-/Verbindungsmittel 39 können außerdem bezogen auf eine vertikale Mittelachse (nicht explizit bezeichnet) der Schutzwandelemente 17 mittig und/oder außermittig angeordnet sein.

Gemäß der Ausgestaltung in Figur 1 berühren sich die Schutzwandelemente 17 mit ihren glatt ausgebildeten, im aufgestellten Zustand im Wesentlichen senkrecht zum Untergrund 3 orientieren Endstirnseiten 19, 20 zur Schaffung der genannten Verbindung flächig und unmittelbar. Die bereits erwähnten Spann-/Verbindungsmittel 39 sorgen für eine kraftschlüssige Verbindung und fungieren als Bestandteil eines lösbar-einstellbaren Zugbandes, welches in die Schutzwandelemente 17 in Längsrichtung zur Schaffung der Schutzwand 38 gegeneinander verspannt. Auf die Anordnung der Spann-/Verbindungsmittel 39 wird weiter unten insbesondere anhand von Figur 3 noch genauer eingegangen.

Die Schutzwandelemente 17 gemäß Figur 1 zeichnen sich durch eine so genannte offene Bauweise aus und besitzen - nach Art eines Zauns - Horizontalstreben 17a-c, welche in Längsrichtung der Schutzwand 38 orientiert sind. Diese Horizontalstreben 17a-c sind auch durch die Darstellung in Figur 3 gut zu entnehmen. Insbesondere können einige der genannten Horizontalstreben 17a, 17b im Querschnitt U-förmig ausgebildet und innerhalb des jeweiligen Schutzwandelements 17 unterschiedlich orientiert sein. In seinem dem Untergrund 3 zugewandten bzw. zuzuwendenden unteren Bereich weist das Schutzwandelement 17 eine Querschnittsverbreiterung 17d auf, wodurch an der Unterseite des Schutzwandelements 17 eine gegenüber dem Wandkörper 18 seitlich verbreiterte ebene Aufstellfläche gebildet ist, welche eine integrale Einheit mit dem restlichen Schutzwandelement 17 bildet.

Weiterhin ist der Figur 3 noch eine Vertikalstrebe 17e des beschriebenen Schutzwandelements 17 zu entnehmen, welche die bereits erwähnten Horizontalstreben 17a-c zaun- oder gatterartig miteinander verbindet. Derartige Vertikalstreben 17e finden sich in vorzugsweise regelmäßigen Abständen in Richtung der Längserstreckung des Schutzwandelements 17 gemäß Figur 1 und Figur 3.

An den Endstirnseiten 19, 20 sind jeweils plattenförmige, flächige Abschlusselemente 19', 20' angeordnet, über welche die einzelnen Schutzwandelemente 17 aneinander in Anlage treten. Gemäß der Darstellung in Figur 3 weisen diese Abschlusselemente 19', 20' zwischen verschiedenen Schutzwandelementen 17 miteinander fluchtende Verbindungsstrukturen in Form von Durchbrüchen 23 auf, welche zur Aufnahme der bereits erwähnten Spann- und Verbindungsmittel 39 dienen.

Die Schutzwand 38 bzw. das Schutzwandelement 17 gemäß Figur 2 unterscheidet sich von der bislang angesprochenen Ausgestaltung gemäß der Figuren 1 und 3 durch die geschlossene Bauweise der einzelnen Schutzwandelemente 17 bzw. der entsprechenden Wandkörperelemente 18. Letztere bestehen vorzugsweise aus einer Stahlkonstruktion, die mit einem härtbaren Gussmaterial, wie Beton, mit innenliegender Bewehrung 42 gefüllt ist. Möglich ist auch die Verwendung von Faserbeton (faserverstärktem Beton), um eine verbesserte Elastizität zu erhalten. Zum Einbringen der Spann-/Verbindungsmittel 39 sind Ausnehmungen 26d in den Wandkörperelementen 18 vorgesehen, wie zeichnerisch dargestellt. Ansonsten entsprechen sich Ausgestaltung und Funktion der Schutzwände 38 gemäß den Figuren 1 und 2 weitestgehend.

Nachdem somit anhand der Figuren 1 bis 3 der grundsätzliche Konstruktionstyp der erfindungsgemäßen Schutzwand 38 konzeptuell erläutert wurden, wird nun anhand der Figuren 4 bis 7 auf konstruktive Details derjenigen Schutzwandelemente 17 näher eingegangen, welche bei einer Schutzwand gemäß der Figuren 1 und 3 vorzugsweise zum Einsatz kommen.

Figur 4 zeigt anhand einer perspektivischen Detailansicht nochmals genauer eine Ausgestaltung des Schutzwandelements 17 gemäß Figur 3. Es sei an dieser Stelle nur auf diejenigen konstruktiven Merkmale des Schutzwandelements 17 gemäß Figur 4 näher eingegangen, die in den Figuren 1 und 3 nicht dargestellt bzw. nicht erkennbar waren.

Dies betrifft zunächst Reflektorelemente 28, 29, welche im Bereich der Querschnittsverbreiterung 17d oberseitig oder an den Horizontalstreben 17a, 17b seitlich angeordnet sein können.

Außerdem weist das Schutzwandelement 17 gemäß Figur 4 im jeweils oberen
Bereich der Endstirnseiten 19, 20 bzw. der betreffenden Abschlusselemente 19', 20' jeweils eine Ausnehmung 19", 20" mit rechteckigem Querschnitt auf, die zur im Wesentlichen formschlüssigen Aufnahme eines Profilelements 46 dient, welches Profilelement 46 erstmals in Figur 8 gezeigt ist. Die relativen Abmessungen des Profilelements 46 und der Ausnehmungen 19", 20" sind derart gewählt, dass das Profilelement 46 im aufgenommenen Zustand aus dem betreffenden Schutzwandelement herausragt, um das Schutzwandelement 17 durch Eingreifen in die entsprechende Ausnehmung eines benachbarten Schutzwandelements mit dem benachbarten Schutzwandelement zu verbinden. Dies erhöht die Querstabilität der geschaffenen Schutzwand. Vorzugsweise erfolgt abgesehen von der formschlüssigen Aufnahme in den Ausnehmungen 19", 20" keine weitere Fixierung des Profilelements 46, was den Aufbau der Schutzwand erleichtert. Weiterhin ist in Figur 4 noch dargestellt, dass das Schutzwandelement 17 im
Bereich der genannten Querschnittsvergrößerung 17d an seiner Unterseite 25 zwei flache, in Querrichtung des Schutzwandelements 17 voneinander beabstandete Aufstellflächenelemente 47 aufweist. Diese Aufstellflächenelemente 47 bestehen vorzugsweise aus einem geeigneten Material mit einer Materialdicke von mindestens 10 mm und erleichtern einerseits das Aufstellen des Schutzwandelements 17 auf unebenem Untergrund 3, wobei sie andererseits aufgrund ihrer flächig begrenzten Ausdehnung bei dem Durchtreten und Abfließen von Regenwasser oder dergleichen unterhalb des Schutzwandelements ermöglichen. Außerdem ergibt sich durch das Vorsehen der Aufstellflächenelemente 47 im Verbindungsbereich VB (vgl. Figuren 1 und 2) eine vergrößerte Antagefläche der Schutzwandelemente 17 in Querrichtung, was zusammen mit der vorgenommenen bzw. vorzunehmenden Längsverspannung der Schutzwandelemente 17 für eine verbesserte Verbindungsstabilität und Quersteifigkeit der erfindungsgemäßen Schutzwand 38 sorgt (sog. Druckstoß). Weiter unten ist anhand der Figuren 16 bis 19 noch genauer dargestellt wie die Aufstellflächenelemente beim Verbinden einzelner Schutzwandelemente 17 zu einer Schutzwand zusammenwirken können.

Figur 5 zeigt detailliert im Querschnitt eine alternative Ausgestaltung eines erfindungsgemäßen Schutzwandelements 17, welches eine geschlossene Bauweise mit einem entsprechenden Wandkörperelement 18 aufweist. Insbesondere kann der Zwischenraum zwischen zwei planparallel ausgebildeten, plattenartigen Horizontalstreben 17a mit einem geeigneten Füllmaterial gefüllt sein. Ansonsten entspricht die grundlegende Ausgestaltung im Wesentlichen derjenigen gemäß Figur 4. Insbesondere lässt sich im Hinblick auf die Figur 5 jedoch mit Gültigkeit auch für alle weiteren erfindungsgemäßen Schutzwandelemente 17 noch anmerken, dass diese regelmäßig im Bereich ihrer Höhe H größer ausgebildet sind als im Bereich ihrer Breite B, wobei die Breite der Schutzwandelemente 17 im Bereich der angesprochenen Querschnittsverbreiterung 17d (Bezugszeichen B') größer ist als die Breite B im Bereich des Wandkörperelements 18.

In Figur 6 ist nochmals detailliert der bereits anhand von Figur 4 angesprochene Sachverhalt beim Verbinden zweier Schutzwandelemente 17 mit Hilfe eines in die Ausnehmungen 19", 20" eingesetzten bzw. einzusetzenden Profilelements 46 dargestellt. Es soll in diesem Zusammenhang nur auf Einzelheiten der Figur 6 eingegangen werden, welche anhand von Figur 4 noch nicht dargestellt bzw. beschrieben wurden.

Das Profilelement 46 ist als Hohlprofil mit rechteckigem Querschnitt ausgebildet, dessen Abmessungen im Wesentlichen den Abmessungen der Ausnehmungen 19", 20" entsprechen, um das Profilelement 46 im Wesentlichen formschlüssig in die Ausnehmungen 19", 20" einbringen zu können. An seiner Oberseite weist das Profilelement 46 eine vorspringende Anschlagstruktur 46a auf, welches mittig bezüglich seiner Längserstreckung des Profilelements angeordnet ist und dazu dient, eine maximale Eindringtiefe des Profilelements 46 in das betreffende Schutzwandelement 17 bzw. die darin vorgesehene Ausnehmung 19", 20" zu definieren. Die genannte vorspringende Struktur 46a wirkt mit komplementären Einschnitten 19"', 20"' im Bereich der Ausnehmungen 19", 20" zusammen, wobei die jeweilige Tiefe der Einschnitte 19"', 20"' im Wesentlichen gerade einer halben Erstreckung der Struktur 46a in Längsrichtung des Profilelements 46 entspricht. Somit ist die vorspringende Struktur 46a bei verbundenen Schutzwandelementen 17 vollständig innerhalb der kombinierten Einschnitte 19"', 20"' aufnehmbar.

Figur 7 zeigt die Schutzwandelemente 17 gemäß Figur 6 bei fortgeschrittener Zusammenführung unter Verwendung des Profilelements 46, wie weiter oben bereits beschrieben.

Figur 8 zeigt eine Ausgestaltung des Schutzwandelements 17 vor einem Einbringen insbesondere von Beton zum Erzeugen des Wandkörpers 18, welcher entsprechend in Figur 8 nicht dargestellt ist. Im Innern des Schutzwandelements 17 sind zum einen in Längs- und in Querrichtung wirksame Bewehrungs- oder Armierungsstrukturen 42 bzw. 43 und zugehörige Haltestrukturen 44 vorgesehen, die beim Gießen des Wandkörpers mit eingegossen werden, um diesen die nötige Stabilität, insbesondere Zugfestigkeit, zu verleihen. Bei Bezugszeichen 35 ist wiederum das bereits erwähnte Abstandselement zu erkennen, welches mit der bereits erwähnten Haltestruktur 44 zusammenwirkt und zugleich die vorspringende Struktur 36 trägt.

Nach Anbringen einer seitlichen Schalung wird das Schutzwandelement 17 gegenüber der Darstellung in Figur 24 auf den Kopf gestellt und in Richtung des Pfeils B mit dem Wandkörpermaterial, vorzugsweise Beton, gefüllt, bis dieses in etwa das Niveau N erreicht. Das Füllmaterial füllt dann den ganzen in Figur 24 schraffiert angedeuteten Bereich innerhalb des Schutzwandelements 17 mit Ausnahme des mit Bezugszeichen 26d bezeichneten Bereichs innerhalb des Elements 26c.

In Figur 9 ist das Schutzwandelement 17 nochmals vor dem Einfüllen des Füllmaterials dargestellt, wobei die Bezugszeichen denen in Figur 8 entsprechen. Gut erkennbar ist in Figur 9 noch das Stift- oder Bolzenelement 27b für das zweite Anhebe- und Transportelement 27. Die Querbewehrungen 43 erstrecken sich gemäß Figur 9 unter einem Winkel α = 45° bezüglich einer Mittelebene M des Schutzwandelements 17. Die Längsbewehrungen 42 sind in seitlichen Ausnehmungen 45 der Haltestruktur 44 aufgenommen.

Figur 10 zeigt eine weitere Ausgestaltung, wobei jedoch das linke, endständige Schutzwandelement 17' der Schutzwand 38 als Schutzwandabschlusselement ausgebildet ist und als solches eine zu seinem freien Ende 17a' hin abnehmende Höhe H aufweist. Dort weist das Schutzwandelement 17' auch noch Befestigungsstrukturen 17b' in Form von Durchbrüchen zur Verankerung im Untergrund sowie eine bügelförmige Anhebeeinrichtung 17c' für den Transport auf.

Die Figuren 11 bis 13 verdeutlichen nochmals mögliche Anbringungen von Reflektoren 28, 29 bei erfindungsgemäßen Schutzwandelementen 17.

Den Figuren 14 und 15 ist zu entnehmen, wie sich bei einer erfindungsgemäßen Schutzwand 38 durch entsprechendes Einstellen des Zugbandes in Form der Spann-/Verbindungsmitteln 39 im Verlauf der Schutzwand 38 in der Vertikalen senkrecht zu ihrer Längserstreckung an Unebenheiten des Aufstell-Untergrunds 3 anpassen lässt.

Die Darstellung in Figur 14 stellt den Sachverhalt bei Aufstellung der Schutzwand 38 in einer Senke dar. Der eingezeichnete Winkel β zwischen den einzelnen Schutzwandelementen 17 beträgt β < 180°. Dies entspricht grundsätzlich einer Abweichung des Aufstell-Untergrunds 3 von der gestrichelt eingezeichneten Horizontalen HO bzw. einer beliebigen ebenen Bezugsfläche.

Gemäß Figur 15 ist der Sachverhalt anders gelagert, hier befindet sich die Schutzwand 38 im Bereich einer Kuppe, so dass für den genannten Winkel gilt: β > 180°. Über entsprechende Einstellung des Zugbandes (anziehen bzw. lockern der Spann-/Verbindungsmittel 39) lässt sich trotz der auftretenden keilförmigen Lücke zwischen den Endstirnseiten 19, 20 der Schutzwandelemente sichere und wirksame Verspannung derselben gegeneinander erreichen. Das Fußelement 2 der Aufstell- und Verbindungsvorrichtung 1 sorgt für die notwendige Ausgleichsmöglichkeit in vertikaler Richtung.

Die Darstellung gemäß Figur 16 entspricht im Wesentlichen derjenigen in Figur 2, so dass nachfolgend nur auf einige Besonderheiten näher eingegangen werden soll:
Die Schutzwandelemente 17 gemäß Figur 16 besitzen an ihren Unterseiten im Stoßbereich jeweils mindestens ein Aufstellflächenelement 47, welches in Längsrichtung ein Stück weit über die Endstirnseite 19 bzw. 20 des jeweiligen Schutzwandelements 17 hervorsteht, so dass sich gemäß der Darstellung in Figur 39 ein lichter Abstand d zwischen den genannten Endstirnseiten 19, 20 ergibt, wenn die Aufstellflächenelemente 47 aneinander in Druckstoß-Anlage treten, was in Figur 16 durch das Bezugszeichen DS symbolisiert ist. Die Spann-/Verbindungsmittel 39 sorgen wiederum für die gewünschte Längsverspannung der Schutzwandelemente 17, so dass sich eine Zug-Druck-Verbindung ergibt.

Figur 17 zeigt denselben Sachverhalt zum besseren Verständnis nochmals in der Draufsicht.

Die Konstruktion gemäß den Figuren 18 und 19 entspricht dagegen im Wesentlichen derjenigen gemäß den bereits beschriebenen Figuren 6 und 7, so dass auch hierauf grundsätzlich nicht weiter einzugehen ist. Abweichend von der Darstellung gemäß Figur 6 oder 7 ist jedoch auch gemäß den Figuren 18 und 19 vorgesehen, dass zwischen den Endstirnseiten 19, 20 der zu verbindenden Schutzwandelemente 17 ein Abstand d verbleibt, wenn sich die unterseitigen Aufstellflächenelemente 47 im Druckstoß DS befinden. Hiermit ergibt sich wiederum die bereits angesprochene Zug-Druck-Verbindung.

## Patentansprüche

1. Schutzwand (38) aus miteinander im Bereich ihrer Endstirnseiten (19, 20) verbundenen Schutzwandelementen (17) zur Sicherung von Verkehrswegen, insbesondere zur temporären Sicherung im Bereich von Baustellen sowie zum Schutz von Personen oder Einrichtungen neben der Straße, bei der die Schutzwandelemente (17) einen plattenförmigen, zumindest teilweise offenen oder zumindest teilweise geschlossenen Wandkörper (18) aufweisen, welcher Wandkörper (18) an seiner Unterseite (25), die im aufgestellten Zustand der Schutzwand (38) einem im Wesentlichen ebenen Untergrund (3) zugewandt ist, eine Querschnittsverbreiterung (17d, 32, 33) quer zur Längserstreckung des betreffenden Schutzwandelements besitzt, und dass in dem Wandkörper wenigstens eine im Wesentlichen in Längsrichtung des betreffenden Schutzwandelements orientierte Verbindungsstruktur (23, 24) vorhanden ist, die mit einer entsprechenden Verbindungsstruktur eines benachbarten Schutzwandelements derart zusammenwirkt, dass die benachbarten Schutzwandelemente durch Einbringen eines Spann- und Verbindungsmittels (39, 40) im Bereich der genannten Verbindungsstrukturen lösbar-einstellbar in Längsrichtung gegeneinander verspannt oder verspannbar sind,
**dadurch gekennzeichnet, dass**
der Wandkörper (18) eines Schutzwandelements (17) im Bereich der genannten Querschnittsverbreiterung (17d, 32, 33) an der Unterseite (25) wenigstens ein flaches Aufstellflächenelement (47) aufweist, und dass dieses Aufstellflächenelement (47) in der Längsrichtung des betreffenden Schutzwandelements ein Übermaß gegenüber einer Fläche (19', 20') der Endstirnseite (19, 20) des betreffenden Schutzwandelements aufweist.

2. Schutzwand (38) nach Anspruch 1, **dadurch gekennzeichnet, dass** der Wandkörper (18) eines Schutzwandelements (17) wenigstens eine Ausnehmung (19", 20") aufweist, die zur im Wesentlichen formschlüssigen Aufnahme eines Profilelements (46) ausgebildet ist, welches Profilelement im aufgenommenen Zustand derart aus dem betreffenden Schutzwandelement herausragt, dass es in der entsprechenden Ausnehmung eines benachbarten Schutzwandelements aufgenommen oder aufnehmbar ist.

3. Schutzwand (38) nach Anspruch 1 oder 2,
**dadurch gekennzeichnet,**
**dass** der Wandkörper (18) in Beton, Metall, Kunststoff oder Verbindungen dieser Werkstoffe ausgebildet ist.

4. Schutzwand (38) nach einem der Ansprüche 1 bis 3,
**dadurch gekennzeichnet,**
**dass** das Spann- und Verbindungsmittel (39, 40) als Schraubmittel ausgebildet ist.

5. Schutzwand (38) nach Anspruch 1 bis 4,
**dadurch gekennzeichnet,**
**dass** der Wandkörper (18) wenigstens zwei in Querrichtung des Schutzwandelements voneinander beabstandete Aufstellflächenelemente (47), vorzugsweise im endständigen Bereich des Schutzwandelements (17), aufweist.

## Claims

1. Protective wall (38), composed of protective wall elements (17) connected to one another in the region of their end faces (19, 20), for safeguarding traffic routes, especially for temporary safeguarding in the region of building sites and for protecting persons or equipment next to the road, wherein the protective wall elements (17) have a panel-like, at least partly open or at least partly closed wall body (18), which wall body (18) has on its underside (25), which in the installed state of the protective wall (38) faces towards a substantially flat substrate (3), a portion of wider cross-section (17d, 32, 33) transverse with respect to the longitudinal extent of the relevant protective wall element, and in the wall body there is at least one connecting structure (23, 24) oriented substantially in the longitudinal direction of the relevant protective wall element, which connecting structure co-operates with a corresponding connecting structure of an adjacent protective wall element in such a way that, by introduction of a clamping and connecting means (39, 40), the adjacent protective wall elements are clamped or clampable against one another releasably adjustably in the longitudinal direction in the region of the said connecting structures,
**characterised in that**
the wall body (18) of a protective wall element (17) has on the underside (25), in the region of the said portion of wider cross-section (17d, 32, 33), at least one flat support surface element (47), and this support surface element (47) has, in the longitudinal direction of the relevant protective wall element, an overhang relative to a face (19', 20') of the end face (19, 20) of the relevant protective wall element.

2. Protective wall (38) according to claim 1, **characterised in that** the wall body (18) of a protective wall element (17) has at least one recess (19", 20") which is arranged for substantially interlocking reception of a profile element (46), which profile element, in the received state, projects from the relevant protective wall element in such a way that it is received or receivable in the corresponding recess of an adjacent protective wall element.

3. Protective wall (38) according to claim 1 or 2,
**characterised in that**
the wall body (18) is made in concrete, metal, plastics or combinations of those materials.

4. Protective wall (38) according to any one of claims 1 to 3,
**characterised in that**
the clamping and connecting means (39, 40) is in the form of screw means.

5. Protective wall (38) according to claim 1 to 4,
**characterised in that**
the wall body (18) has at least two support surface elements (47) spaced apart from one another in the transverse direction of the protective wall element, preferably in the end region of the protective wall element (17).

## Revendications

1. Paroi protectrice (38) constituée d'éléments (17) reliés les uns aux autres dans la région de leurs faces frontales extrêmes (19, 20), conçue pour assurer la sécurisation de voies de circulation et notamment la sécurisation provisoire dans la région de chantiers de construction, ainsi que pour protéger des personnes ou des dispositifs flanquant la route, les éléments (17) constitutifs de ladite paroi protectrice présentant un corps de cloisonnement (18) en forme de panneau au moins partiellement ouvert ou au moins partiellement fermé, lequel corps de cloisonnement (18) est muni, à sa face inférieure (25) tournée vers une structure sous-jacente (3) essentiellement plane, à l'état dressé de ladite paroi protectrice (38), d'un élargissement de section transversale (17d, 32, 33) transversalement par rapport à l'étendue longitudinale de l'élément considéré constitutif de ladite paroi protectrice, ledit corps de cloisonnement renfermant au moins une structure de liaison (23, 24) qui est orientée, pour l'essentiel, dans la direction longitudinale dudit élément considéré constitutif de la paroi protectrice et qui coopère avec une structure de liaison correspondante d'un élément voisin constitutif de ladite paroi protectrice, de façon telle que les éléments voisins constitutifs de ladite paroi protectrice soient ou puissent être bloqués les uns contre les autres, amoviblement et avec faculté de réglage dans la direction longitudinale, par insertion d'un moyen (39, 40) de blocage et de solidarisation dans la région desdites structures de liaison,
**caractérisée par le fait que**
le corps de cloisonnement (18) d'un élément (17) constitutif de la paroi protectrice est pourvu, à la face inférieure (25), d'au moins un élément aplati (47) d'assise au sol dans la région de l'élargissement de section transversale (17d, 32, 33) susmentionné ; et **par le fait que** cet élément (47) d'assise au sol présente, dans la direction longitudinale de l'élément considéré constitutif de ladite paroi protectrice, un surdimensionnement par rapport à une superficie (19', 20') de la face frontale extrême (19, 20) dudit élément considéré constitutif de ladite paroi protectrice.

2. Paroi protectrice (38) selon la revendication 1,
**caractérisée par le fait**
**que** le corps de cloisonnement (18) d'un élément (17) constitutif de la paroi protectrice comporte au moins un évidement (19", 20") réalisé pour recevoir un élément profilé (46), pour l'essentiel par complémentarité de formes, lequel élément profilé fait saillie au-delà dudit élément considéré constitutif de ladite paroi protectrice, à l'état intégré, de telle sorte qu'il soit ou puisse être reçu dans l'évidement correspondant d'un élément voisin constitutif de ladite paroi protectrice.

3. Paroi protectrice (38) selon la revendication 1 ou 2,
**caractérisée par le fait**
**que** le corps de cloisonnement (18) est réalisé en béton, en métal, en matière plastique ou en des combinaisons de ces matériaux.

4. Paroi protectrice (38) selon l'une des revendications 1 à 3,
**caractérisée par le fait**
**que** le moyen (39, 40) de blocage et de solidarisation est réalisé sous la forme d'un moyen apte au vissage.

5. Paroi protectrice (38) selon les revendications 1 à 4,
**caractérisée par le fait**
**que** le corps de cloisonnement (18) est pourvu d'au moins deux éléments (47) d'assise au sol, distants l'un de l'autre dans la direction transversale de l'élément constitutif de la paroi protectrice, de préférence dans la zone d'extrémité dudit élément (17) constitutif de ladite paroi protectrice.
